# EUROPÄISCHE PATENTSCHRIFT

(11) **EP 0 949 179 B1**
(45) Veröffentlichungstag und Bekanntmachung des Hinweises auf die Patenterteilung: **04.07.2001**
(21) Anmeldenummer: 98106667.3
(22) Anmeldetag: 11.04.1998
(51) Int. Cl.: B65H 54/74

(54) **Stromversorgung für die Spulstellen einer Spulmaschine**
Power supply for the winding units of a winding machine
Alimentation électrique pour les unités de bobinage d'un bobinoir

(43) Veröffentlichungstag der Anmeldung: 13.10.1999
(73) Patentinhaber: Schärer Schweiter Mettler AG, 8812 Horgen (CH)
(72) Erfinder: Tschümperlin, Erwin, 8820 Wädenswil (CH)
(74) Vertreter: Dittrich, Horst, Dr.

(56) Entgegenhaltungen:
- EP-A- 0 453 622
- US-A- 5 196 769

## Beschreibung

Die vorliegende Erfindung betrifft eine Stromversorgung für die Spulstellen einer Spulmaschine, welche ein Spulaggregat mit einem Spindelantrieb, einen Sensor für Drehzahl und/oder Position der Spindel und eine Fadenchangiereinrichtung mit einem Antrieb aufweisen, wobei der Spindelantrieb und die Fadenchangiereinrichtung miteinander elektronisch synchronisiert sind.

Die Spulstelle enthält neben dem Spulaggregat noch den sogenannten Fadenlauf, das sind die Komponenten von der Aufsteckung für die umzuspulende Spule bis zur Fadenchangiereinrichtung, also beispielsweise einen Fadenwächter und eine Fadenbremse oder Dämmung. Jeweils eine Mehrzahl von bis zu 60 oder mehr Spulstellen oder Spindeln ist in einem ge-meinsamen Gestell angeordnet und bildet eine Spulmaschine mit einem ge-meinsamen Schaltschrank, der unter anderem die Stromversorgung für alle Spulstellen enthält. Als Beispiel für eine solche Spulmaschine sei hier die Präzisions-Kreuzspulmaschine PW1 *preciflex* der Schärer Schweiter Mettler AG genannt.

Geeignete Spulaggregate sind beispielsweise in der gattungsbildenden EP-A-0 453 622, der EP-A-0 829 444 und der EP-A-0 838 422 beschrieben. Wenn es während des Betriebs eines derartigen Spulaggregats zu einem Netzausfall kommt, dann steht die Fadenchangiereinrichtung nach sehr kurzer Zeit still, wogegen die Spule wegen ihrer in der Regel relativ grossen Masse weiter rotiert, wobei während dieser Zeit der Faden auf die Spule parallel aufgewickelt wird. Beim Neustart muss dann die aufgewickelte Lage dieser parallelen Windungen von Hand abgezogen und abgeschnitten werden, was einen unter Umständen beträchtlichen Materialverlust bedeutet. Ausserdem erfordert dieser an jeder Spulstelle vorzunehmende manuelle Eingriff einen beachtlichen Zeitaufwand, so dass also ein Netzausfall die Produktivität negativ beeinflusst.

Durch die Erfindung sollen nun die bekannten Spulmaschinen so verbessert werden, dass Netzausfälle nicht mehr mit derart gravierenden und manuelle Eingriffe des Bedienungspersonals erfordernden Konsequenzen verbunden sind. Dabei kommt aber die an sich naheliegende Lösung, nämlich die Ausrüstung der Spulmaschinen mit einem konventionellen Notstromaggregat, das die gesamte Spulmaschine speist, schon aus Kostengründen nicht in Frage. Abgesehen davon, wäre ein solches Notstromaggregat wegen der hohen Spindelzahl auch zu gross und zu schwer.

Die erfindungsgemässe Lösung der gestellten Aufgabe ist dadurch gekennzeichnet, dass ein bei einem Netzausfall automatisch aktivierbares Stromspeichergerät vorgesehen ist, welches einerseits den genannten Sensor und andererseits den Antrieb der Fadenchangiereinrichtung mit Strom versorgt, so dass der Synchronismus zwischen dem Spindelantrieb und der Fadenchangiereinrichtung aufrechterhalten bleibt.

Durch die erfindungsgemässe Anordnung bleibt also der Synchronismus zwischen Spindelantrieb und Fadenchangiereinrichtung bis zum Stillstand der Spule erhalten, so dass auch während des Auslaufens der Spule eine kontrollierte Fadenverlegung erfolgt. Wenn der Netzausfall kurz ist, wobei kurz hier bedeutet, dass der Netzausfall vor dem Stillstand der Spule wieder beendet ist, dann wird er durch die Anordnung überbrückt, ist er länger, dann wird ein geordnetes Anhalten des Spulaggregats und damit der Spulmaschine ermöglicht.

Eine erste bevorzugte Ausführungsform der erfindungsgemässen Stromversorgung ist dadurch gekennzeichnet, dass bei einem Netzausfall eine Abschaltung des Spindelantriebs vom Netz erfolgt und das Stromspeichergerät bis zum Stillstand der Spindel zur Speisung der Nebenstromverbraucher dient.

Eine zweite bevorzugte Ausführungsform der erfindungsgemässen Stromversorgung ist dadurch gekennzeichnet, dass das Stromspeichergerät durch eine statische unterbrechungslose Stromversorgung gebildet ist.

Derartige statische unterbrechungslose Stromversorgungen, die als UPS (uninterruptable power supply) bezeichnet werden, sind heute beispielsweise für Computer verbreitet im Einsatz und in vielen Leistungsabstufungen und Ausführungen kostengünstig erhältlich.

Im folgenden wird die Erfindung anhand eines Ausführungsbeispiels und der einzigen Zeichnung näher erläutert, wobei diese Zeichnung ein Blockschema der Steuerung eines Spulstelle und der Stromversorgung der Spulmaschine zeigt.

In der Zeichnung bezeichnet das Bezugszeichen 1 die Stromversorgung einer Spulmaschine und das Bezugszeichen 2 eine Spulstellensteuerung, wobei die Spulmaschine aus bis zu 60 oder mehr Spulstellen mit Spulaggregaten besteht. Da das Spulaggregat selbst nicht Gegenstand der vorliegenden Erfindung bildet, wird hier auf eine nähere Beschreibung verzichtet und es wird in diesem Zusammenhang auf die EP-A-0 453 622, die EP-A-0 829 444, die EP-A-0 838 422 und auf die von der Schärer Schweiter Mettler AG vertriebene *preciflex* Präzisions-Kreuzspulmaschine verwiesen.

Die Spulstellen enthalten gewisse Komponenten, die zur Grundausführung gehören, sowie gewisse optionale Komponenten, wobei in der Zeichnung die Komponenten der Grundausführung in einem Block 2.1 und die optionalen Komponenten in einem Block 2.2 zusammengefasst sind. Die Grundausführung enthält insbesondere einen Spindelantrieb 3, einen dem Spindelantrieb zugeordneter Sensor 4 für Drehzahl und/oder Drehposition der Spindel und damit der Spule, eine Fadenchangiereinrichtung 5, einen Sensor 6 für den Spulendurchmesser zur Durchmesserabstellung des Spindelantriebs 3, einen Fadenwächter 7 und eine vorzugsweise magnetisch betätigbare Fadendämmung 8. Dem Spindelantrieb 3 ist ein von einem Detektor 9 zur Überwachung der Stromversorgung betätigbarer Schalter 10 zur Unterbrechung der Stromzufuhr vorgeschaltet.

Die im Block 2.2 zusammengefassten optionalen Komponenten umfassen beispielsweise ein Lieferwerk 11, eine dem Lieferwerk zugeordnete Dämmung 12 und die Ölung 13 der Spulstelle. Selbstverständlich ist die Darstellung nur als beispielhaft zu verstehen; insbesondere kann sowohl der Block 2.1 als auch der Block 2.2 noch weitere Komponenten aufweisen.

Die Stromversorgung 1 enthält einen Netztransformator 14, nach dessen Ausgang sich die Speisung in zwei Pfade P1 und P2 zum Block 2.1 bzw. 2.2 teilt. Der Pfad P2 enthält einen Wechselspannungs-/Gleichspannungswandler 15 und einen Schalter 16 und der Pfad P1 enthält einen Schalter 16', die beide im geschlossenen Zustand die Verbindung zur Speisung herstellen und diese im geöffneten Zustand unterbrechen. Ausserdem weist der Pfad P1 vor dem Schalter 16' eine zum Eingang einer statischen unterbrechungslosen Stromversorgung (UPS) 17 führende Abzweigung auf. Die UPS 17, welche zwei mit den Pfaden P1 und P2 verbundene Ausgänge aufweist, steuert die beiden Schalter 16 und 16' und ist ausserdem zur Detektion von Netzausfällen und Abfällen der Netzspannung unter einen bestimmten Wert ausgebildet. Die gesamte Elektronik der UPS 17 für Steuerung und Überwachung sowie alle Schaltelemente sind in die zentrale Stromversorgung der Spulmaschine integriert, die sich vorzugsweise in einem Schaltschrank befindet. Das erforderliche Batteriepaket wird neben dem Schaltschrank aufgestellt oder auf diesen aufgesetzt.

Die Funktionsweise der beschriebenen Einrichtung ist die folgende: Die UPS 17 überwacht die Speisung und schaltet bei Detektion eines Netzausfalls oder eines Abfalls der Speisespannung unter einen bestimmten Pegel durch Öffnen der Schalter 16 und 16' auf Notstromversorgung um. Der Detektor 9 der Spindelsteuerung 2 überwacht ebenfalls die Speisung und öffnet bei Unterschreitung einer bestimmten Speisespannung den Schalter 10 und schaltet dadurch den Hauptstromverbraucher, nämlich den Spindelantrieb 3 ab. Dieser dreht mit seiner Schwungenergie weiter. Der Detektor 4, die Fadenchangiereinrichtung 5 und alle Elemente des Fadenlaufs werden durch das UPS 17 weiter mit Strom versorgt.

Durch die Speisung des Detektors 4 und des Antriebs der Fadenchangiereinrichtung 5 durch die UPS 17 ist gewährleistet, dass der Spindelantrieb 3 ungestört auslaufen kann und dass dabei der Synchronismus zwischen dem Spindelantrieb und der Fadenchangiereinrichtung 5 erhalten bleibt, so dass die Fadenverlegung bis zum Stillstand des Spindelantriebs anhand der eingestellten Parameter erfolgt und auf der Spule nur die gewünschte Wicklung hergestellt wird. Die Speisung aller Elemente des Fadenlaufs ermöglicht die Aufrechterhaltung der gewünschten Fadenliefer- und Fadenabzugsbedingungen. Für den Fall, dass die mit dem Spulaggregat hergestellte Spule eine so geringe Masse aufweist, dass ihre kinetische Energie nicht ausreicht, um den Spulenantrieb ungestört auslaufen zu lassen, wird die kinetische Energie von Spule und Spulenantrieb durch eine Zusatzmasse vergrössert.

Die Steuerung der UPS 17 ist so ausgelegt, dass bei einem "kurzen" Abfall der Netzspannung oder einem "kurzen" Netzausfall, der noch vor dem Stillstand des Spindelantriebs 3 beendet ist, die Spulstellen der Spulmaschine wieder an das Netz geschaltet werden. Ein solcher "kurzer" Netzausfall wird anhand eines entsprechenden Zeitintervalls von beispielsweise 3 Sekunden Dauer definiert, wobei dieses Zeitintervall aber deutlich kürzer ist als die Zeit bis zum Stillstand des Spindelantriebs.

Wenn also der Netzausfall nicht länger als 3 Sekunden dauert, dann deaktiviert sich die UPS 17 wieder, schliesst die Schalter 16 und 16' und schaltet dadurch auf normale Speisung um. In den Spulstellensteuerungen 2 werden die Spindelantriebe 3 wieder zugeschaltet (Schliessen der Schalter 10) und auf ihre Solldrehzahl beschleunigt, so dass die Spulmaschine ohne wesentlichen Zeitverlust weiterarbeitet. Ein solcher "kurzer" Netzausfall führt also nur dazu, dass die Spulmaschine über eine kurze Zeit von wenigen Sekunden langsamer gelaufen ist.

Dauert der Netzausfall länger als beispielsweise 3 Sekunden, dann wird der Spindelantrieb 3 nicht wieder zugeschaltet. Er wird mit seiner Schwungenergie auslaufen gelassen und die UPS 17 speist während einer einstellbaren Zeitspanne von beispielsweise zwischen 30 und 90 Sekunden alle Nebenstromverbraucher, um so ein geordnetes Ausschalten zu gewährleisten. Nach dieser Zeitspanne wird die UPS 17 deaktiviert und die Spulmaschine wartet auf die Rückkehr der Netzversorgung. Sobald diese vorhanden ist, verhält sich die Spulmaschine wie beim Einschalten mit dem Hauptschalter, d.h. die Steuerung der UPS 17 und die Spulstellensteuerungen 2 initialisieren sich und der Fadenführer fährt beispielsweise die beiden Endpunkte seines Changierintervalls an.

## Patentansprüche

1. Stromversorgung für die Spulstellen einer Spulmaschine, welche ein Spulaggregat mit einem Spindelantrieb (3), einen Sensor (4) für Drehzahl und/oder Drehposition der Spindel und eine Fadenchangiereinrichtung (5) mit einem Antrieb aufweisen, wobei der Spindelantrieb (3) und die Fadenchangiereinrichtung miteinander elektronisch synchronisiert sind, dadurch gekennzeichnet, dass ein bei einem Netzausfall automatisch aktivierbares Stromspeichergerät (17) vorgesehen ist, welches einerseits den genannten Sensor (4) und andererseits den Antrieb der Fadenchangiereinrichtung (5) mit Strom versorgt, so dass der Synchronismus zwischen dem Spindelantrieb (3) und der Fadenchangiereinrichtung (5) aufrechterhalten bleibt.

2. Stromversorgung nach Anspruch 1, dadurch gekennzeichnet, dass bei einem Netzausfall eine Abschaltung des Spindelantriebs (3) vom Netz erfolgt und das Stromspeichergerät (17) bis zum Stillstand der Spindel zur Speisung der Nebenstromverbraucher (5, 6, 7, 8, 11, 12, 13) dient.

3. Stromversorgung nach Anspruch 2, dadurch gekennzeichnet, dass das Stromspeichergerät durch eine statisch unterbrechungslose Stromversorgung (17) gebildet ist.

4. Stromversorgung nach Anspruch 2 oder 3, dadurch gekennzeichnet, dass bei einem Netzausfall von der Dauer einer ersten Zeitspanne, die mit Sicherheit kürzer ist als die Zeit bis zum Stillstand der Spindel, nach Beendigung des Netzausfalls eine automatische Deaktivierung des Stromspeichergeräts (17) unter Umschaltung auf normale Speisung sowie eine Zuschaltung der Spindelantriebe (3) erfolgt.

5. Stromversorgung nach Anspruch 4, dadurch gekennzeichnet, dass die genannte erste Zeitspanne zwischen 2 und 10 Sekunden beträgt und vorzugsweise bei 3 Sekunden liegt.

6. Stromversorgung nach Anspruch 5, dadurch gekennzeichnet, dass bei einem Netzausfall, der länger ist als die genannte erste Zeitspanne, keine Zuschaltung der Spindelantriebe (3) erfolgt.

7. Stromversorgung nach Anspruch 6, dadurch gekennzeichnet, dass durch das Stromspeichergerät (17) während einer zweiten Zeitspanne die Speisung aller Nebenstromverbraucher (5, 6, 7, 8, 11, 12, 13) erfolgt.

8. Stromversorgung nach Anspruch 7, dadurch gekennzeichnet, dass nach Ablauf der zweiten Zeitspanne eine Deaktivierung des Stromspeichergeräts (17) erfolgt.

9. Stromversorgung nach Anspruch 8, dadurch gekennzeichnet, dass die zweite Zeitspanne 20 bis 100 Sekunden beträgt.

10. Stromversorgung nach einem der Ansprüche 1 bis 9, dadurch gekennzeichnet, dass das Stromspeichergerät (17) in der zentralen Stromversorgung (1) der Spulmaschine integriert ist.

## Revendications

1. Alimentation électrique pour les unités de bobinage d'un bobinoir qui comporte un groupe de bobinage ayant un entraînement (3) à broche, un capteur (4) de la vitesse de rotation et/ou de la position en rotation de la broche et un dispositif (5) de changement de fil ayant un entraînement, l'entraînement (3) à broche et le dispositif de changement de fil étant synchronisés entre eux de manière électronique, caractérisée en ce qu'il prévu un appareil (17) d'emmagasinage du courant électrique, qui peut être activé automatiquement s'il se produit une défaillance du réseau et qui alimente en courant électrique d'une part ledit capteur (4) et d'autre part l'entraînement du dispositif (5) de changement de fil de manière à maintenir le synchronisme entre l'entraînement (3) à broche et le dispositif (5) de changement de fil.

2. Alimentation électrique suivant la revendication 1, caractérisée en ce que, s'il se produit une défaillance du réseau, l'entraînement (3) à broche est déconnecté du réseau et l'appareil (17) d'emmagasinage de courant sert, jusqu'à la mise à l'arrêt de la broche, à alimenter l'utilisateur (5,6,7,8,11,12,13) secondaire de courant.

3. Alimentation électrique suivant la revendication 2, caractérisée en ce que l'appareil d'emmagasinage de courant est formé par une alimentation (17) en courant ininterrompue de manière statique.

4. Alimentation électrique suivant la revendication 2 ou 3, caractérisée en ce que, s'il se produit une défaillance du réseau, il s'effectue par la durée d'un premier laps de temps qui est plus court d'une manière sure que la durée qui s'écoule jusqu'à l'arrêt de la broche, après que la défaillance du réseau est terminée, une désactivation automatique de l'appareil (17) d'emmagasinage de courant avec commutation sur l'alimentation normale ainsi qu'une mise en circuit des entraînements (3) à broche.

5. Alimentation électrique suivant la revendication 4, caractérisée en ce que ledit premier laps de temps est compris entre 2 et 10 secondes et, de préférence, est de 3 secondes.

6. Alimentation électrique suivant la revendication 5, caractérisée en ce que, s'il se produit une défaillance du réseau, qui est plus longue que le premier laps de temps, il ne s'effectue pas de mise en circuit des entraînements (3) à broche.

7. Alimentation électrique suivant la revendication 6, caractérisée en ce que l'appareil (17) d'emmagasinage de courant effectue pendant un deuxième laps de temps l'alimentation de tous les utilisateurs (5,6,7,8,11,12,13) secondaires de courant.

8. Alimentation électrique suivant la revendication 7, caractérisée en ce qu'après l'expiration du deuxième laps de temps, il s'effectue une désactivation de l'appareil (17) d'emmagasinage de courant.

9. Alimentation électrique suivant la revendication 8, caractérisée en ce que le deuxième laps de temps est compris entre 20 et 100 secondes.

10. Alimentation électronique suivant l'une des revendications 1 à 9, caractérisée en ce que l'appareil (17) d'emmagasinage de courant est intégré à l'alimentation (1) central en courant du bobinoir.

## Claims

1. Power supply for the winding heads of a bobbin winding machine comprising a winding unit with a spindle drive (3), a sensor (4) for the rotational speed and/or rotational position of the spindle, and a thread traversing device (5) together with a drive, the said spindle drive (3) and the thread traversing device being electronically synchronised with one another,
characterised in that a power storage unit (17) that can be automatically activated in the event of a power failure is provided, which supplies on the one hand the aforementioned sensor (4) and on the other hand the drive for the thread traversing device (5) with current, so that the synchronicity between the spindle drive (3) and the thread traversing device (5) is maintained.

2. Power supply according to claim 1, characterised in that in the event of a power failure the spindle drive (3) is disconnected from the mains and the power storage unit (17) serves to supply the ancillary power consumers (5, 6, 7, 8, 11, 12, 13) until the spindle comes to a stop.

3. Power supply according to claim 2, characterised in that the power storage unit is formed by a static uninterruptable power supply (17).

4. Power supply according to claim 2 or 3, characterised in that in the event of a power failure lasting for a time interval that is certainly less than the time taken for the spindle to come to a stop, the power storage unit (17) is automatically deactivated after the end of the power failure, and normal power supply is resumed and the spindle drives 3 are reconnected.

5. Power supply according to claim 4, characterised in that the aforementioned first time interval lasts between 2 and 10 seconds and is preferably 3 seconds.

6. Power supply according to claim 5, characterised in that in the event of a power failure that is longer than the aforementioned first time interval, the spindle drives (3) are not reconnected.

7. Power supply according to claim 6, characterised in that all ancillary power consumers (5, 6, 7, 8, 11, 12, 13) are supplied during a second time interval by the power storage unit (17).

8. Power supply according to claim 7, characterised in that the power storage unit (17) is deactivated after expiry of the second time interval.

9. Power supply according to claim 8, characterised in that the second time interval lasts for 20 to 100 seconds.

10. Power supply according to one of claims 1 to 9, characterised in that the power storage unit (17) is integrated in the central power supply (1) of the bobbin winding machine.
